# EUROPÄISCHE PATENTSCHRIFT

(11) **EP 0 188 722 B1**
(45) Veröffentlichungstag und Bekanntmachung des Hinweises auf die Patenterteilung: **02.08.1989**
(21) Anmeldenummer: 85115656.2
(22) Anmeldetag: 09.12.1985
(51) Int. Cl.: G08B 13/26, E04H 17/00

(54) **Anordnung eines kapazitiven Schutzzaunes**
Capacitive security fence device
Dispositif d'une clôture de sécurité à capacité

(30) Priorität: 12.12.1984 DE 8436411 U
(43) Veröffentlichungstag der Anmeldung: 30.07.1986
(73) Patentinhaber: SIEMENS AKTIENGESELLSCHAFT, 80333 München (DE)
(72) Erfinder: Krautwald, Herbert, Dipl.-Ing. (FH), D-8000 München 90 (DE); Foissner, Herbert, Dipl.-Ing. (FH), D-8190 Wolfratshausen (DE); Minke, Lutz, Ing. grad., D-8000 München 83 (DE)

(56) Entgegenhaltungen:
- DE-A- 2 206 436
- GB-A- 1 341 017
- US-A- 1 672 947
- US-A- 2 858 359

## Beschreibung

Die Erfindung besieht sich auf eine Anordnung eines kapazitiven Schutzzaunes für eine horizontale Elektrodenebene an einer Mauer mit einer Befestigungsvorrichtung, an der waagrecht ein Ausleger mit Isolatoren für die Elektrodendrähte angeordnet ist.

Zum Schutz vom Objekten gegen Eindringlinge werden häufig kapazitive Schutzzäune, deren Elektrodenebene vertikal angeordnet ist, neben mechanischen Schutzeinrichtungen, wie beispielsweise einer hohen Mauer, verwendet. Derartige Schutzzäune sind im Vorfeld eines zu schützenden Objekts angeordnet, um frühzeitig das Eindringen eines Intruders zu detektieren. In Gefängnisanlagen hingegen soll durch hohe Mauern oder andere mechanische, schwer zu überwindende Hindernisse das Ausbrechen der Gefangenen verhindert werden. Um einen Ausbruchversuch eines Extruders vorzeitig detektieren zu können, werden kapazitive Schutzzäune mit einer horizontalen Elektrodenebene an einer Mauer angeordnet. Dabei darf die erforderliche Tragkonstruktion keine Ausstiegshilfe darstellen.

Aufgabe der Erfindung ist es daher, eine Anordnung eines kapazitiven Schutzzaunes der eingangs beschriebenen Art so auszubilden, daß weder die Befestigungsvorrichtung noch der Ausleger als Ausstiegshilfe dienen kann.

Diese Aufgabe wird erfindungsgemäß bei einem oben beschriebenen kapazitiven Schutzzaun mit folgenden Merkmalen gelöst:
a) Die Befestigungsvorrichtung ist von einem Haltebügel gebildet, der eine mit Schrauben an der Mauer angeschraubte Befestigungsfläche und einen rechtwinklig daran angeformten, U-förmig ausgebildeten Haltekragen mit einer seilabweisenden Schräge aufweist,
b) der Ausleger ist von einem Träger mit U-förmigem nach unten hin offenem Querschnitt gebildet,
c) im Haltebügel ist nahe bei der Befestigungsfläche ein Quersteg als Anschlag für den Träger angeordnet,
d) der Träger ist im Haltebügel mit zwei Scherbolzen befestigt, die in einem vorgegebenen Abstand zum Quersteg jeweils durch die Schenkel des Haltebügels und Trägers gesteckt sind,
e) die Isolatoren sind mit metallischen Haltern im Inneren des U-förmigen Trägers befestigt, wobei der Befestigungsstift bzw. Befestigungsbügel des Isolators für den Elektrodendraht nach unten herausgeführt ist.

Ein derartiger ausgebildeter kapazitiver Schutzzaun weist mit seinem Haltebügel und seinem Träger eine vorgegebene Sollbruchstelle auf, die bei einer entsprechenden Belastung abschert. Weder der Träger noch der Haltebügel kann als Ausstiegshilfe benutzt werden. Der erfindungsgemäß geformte Haltebügel mit seiner von der Mauer wegweisenden, nach unten zum Träger verlaufenden Schräge verhindert in vorteilhafter Weise eine Befestigung eines Seils am Haltebügel. Der Versuch, daran ein Seil zu befestigen, führt zwangsweise dazu, daß das Seil an der Schräge des Haltekragens abrutscht und in einem definierten Abstand zur Mauer auf dem Träger zum Liegen kommt. Wird an dieser Stelle das Seil bzw. der Träger durch den Extruder belastet, so wird aufgrund der Überbelastung der Scherbolzen abgeschert und der Träger fällt ab. Ein weiterer Vorteil besteht darin, daß der Träger mit dem U-förmigen Querschnitt den im Inneren mit einem metallischem Halter angebrachten Isolator metallisch abschirmt.

In einer Weiterbildung der Erfindung ist über dem Träger eine dachförmige Abdeckschiene angeordnet, die den Träger an den Schenkeln umgreift und daran befestigt ist. Ein Träger mit einer Abdeckschiene dient als Anschlußträger und weist deshalb Anschlußisolatoren auf, die mit einer Auswerteeinrichtung oder einer Zentrale elektrisch verbunden sind. An der Innenseite der Schräge des Haltebügels ist ein Winkelblech mit einem Schlauchhalter zum Niederhalten des kabelführenden Metallschlauches befestigt. Zweckmäßigerweise ist innerhalb der Abdeckschiene in der Nähe des Haltebügels eine Trennwand mit einer Öffnung zur Durchführung des Kabelschlauches angeordnet, um den Anschlußraum, der mit der Abdeckschiene geschützt ist, zusätzlich mit der Trennwand gegen Wasser und Staub zu schützen.

Anhand der Zeichnung wird die Erfindung im einzelnen erläutert. Dabei zeigen
Fig. 1 einen an einer Mauer befestigten Haltebügel mit Träger,
Fig. 2 eine Schnittzeichnung 11-11 nach Fig.1,
Fig. 3 einen Haltebügel und Träger mit Abdeckschiene und
Fig. 4 eine Anordnung des kapazitiven Schutzzaunes an einer Mauer.

Fig. 1 zeigt den Haltebügel 1, der mit seiner Befestigungsfläche 1a an der Mauer M mit Befestigungsschrauben 2, beispielsweise mit Sechskantschrauben und mit Stahldübeln befestigt ist. Der Haltebügel 1 weist einen U-förmig geformten Haltekragen 1c auf, der eine von der Befestigungsfläche 1a wegweisende, nach unten verlaufende Schräge 1 besitzt. Ferner ist nahe an der Befestigungsfläche 1 a durch die Schenkel des Haltekragens 1 c, wie dies in der Schnittzeichnung Fig. 2 deutlich ersichtlich ist, ein Quersteg 3 geführt, der beispielsweise an den Schenkeln mit Muttern 3a verschraubt sein kann. Der waagrecht angeordnete Träger 5 ist über zwei Scherbolzen 4 mit dem Haltebügel 1 verbunden. Die Scherbolzen 4 stellen die Sollbruchstelle dar, die einen vorgegebenen Abstand b zum Quersteg 3 bzw. der Mauer M hat. Die obere Kante des Trägers 5 liegt am Quersteg 3 an, wobei mit einer dort im Träger 5 angeordneten Stellschraube 3b der Träger waagrecht justiert werden kann, um eventuelle Fertigungstoleranzen auszugleichen. Der Quersteg 3 bildet einen Anschlag für den Träger 5 und nimmt die entgegenwirkende Auflagekraft ab. Mit dieser Anordnung ist sichergestellt, daß bei Überbelastung des Scherbolzens 4 der Träger 5 abfällt. Der Haltebügel 1 mit seinem Haltekragen 1 c kann als Ausstiegshilfe nicht dienen, weil die Schräge 1 b ein übergeworfenes Seil abgleiten läßt, so daß das Seil 6 mindestens im Abstand a auf dem Träger 5 zum Liegen kommt. Mit dieser Anordnung ist sichergestellt, daß bei Überbelastung des Scherbolzens 4 der Träger 5 abfällt. Mit dem Abstand a ist der kleinste Abstand zur Mauer M bzw. zum Quersteg 3 festgelegt, an dem eine Zugkraft F angreifen kann. Damit ist die Scherkraft bestimmt. K ist eine Konstante und entspricht dem Eigengewicht des Trägers. Wird beispielsweise a = 1 gesetzt, so reduziert sich die Zugkraft F auf ca. 200 N, das reicht für Schnee-, Eis-und Windlasten aus. Als Scherbolzen können Durchgangsschrauben, Ansatzschrauben oder Spreizniete verwendet werden. Dabei werden die Abscherflächen etwas zusammengepreßt, damit keine zusätzliche Biegung am Scherbolzen auftreten kann. Im Träger 5 ist teilweise aufgerissen gezeichnet ein Isolator 7 dargestellt. Der Isolator 7 ist auf der Innenseite des Trägers 5 mit dem U-förmigen Querschnitt, der nach unten hin offen ist, angeordnet. Der Isolator ist mittels eines metallischen Halters, mit Befestigungsvorrichtungen, die hier im einzelnen nicht gezeigt sind, zwischen den beiden Schenkeln auf der Oberseite des Trägers befestigt. Dadurch ist der Isolator allseitig geschirmt. Nach unten ragt der Anschlußstift 7a heraus, an dem der Elektrodendraht 8 befestigt ist.

Wird der Träger als Anschlußträger verwendet, so ist über dem Träger 5 eine dachförmige Abdeckschiene 9 angeordnet, wie dies in Fig.3 gezeigt ist. Der Haltebügel 1', der gegenüber dem Haltebügel 1 gemäß der Fig. 1 bzw. 2 andere Maße aufweist, ist mit seiner Befestigungsfläche 1 an der Mauer M mit Befestigungsschrauben 2 montiert. Um eine Zuführung des anzuschließenden Kabels im Metallschlauch 12 zu ermöglichen, ohne das Abscheren des Bolzens 4 zu behindern, ist der hier in der Zeichnung von unten herangeführte Metallschlauch 12 im Mauerwerk M hinter der Befestigungsfläche 1a geführt und zum Anschlußraum, der von der dachförmigen Abdeckplatte gebildet wird, geleitet. Auf der Innenseite des Haltekragens 1c ist an der Schräge 1b ein Winkelblech 1d angeordnet, das einen Schlauchhalter 10 aufweist. Der Anschlußraum innerhalb der Abdeckschiene 9 weist, wie dies in der teilweise aufgerissenen Zeichnung der Fig. 3 ersichtlich ist, eine Trennwand 11 auf, durch die der Kabelschlauch 12 geführt ist, in dem mehrere Koaxialkabel 12 angeordnet sind, die zu den Anschlußelementen der hier nicht mehr dargestellten Anschlußisolatoren führen. Der Befestigungsbügel 7b eines Anschlußisolators ist noch gezeigt, an dem der Elektrodendraht 8 befestigt ist. Die Abdeckschiene 9 ist mit ihren Schenkeln am Träger 5 beispielsweise mit Schrauben 9a befestigt.

In Fig.4 ist in perspektivischer Darstellung eine Mauer M mit einer Höhe von beispielsweise sechs Metern dargestellt. Auf der Mauer ist zusätzlich noch ein Stacheldraht angeordnet. Waagrecht zur Mauer ist der kapazitive Schutzzaun mit seiner horizontalen Elektrodenebene dargestellt. Die Haltebügel 1 mit ihren Trägern 5 sind waagrecht an der Mauer M montiert. Unterhalb der Träger 5 ragen die Befestigungsstifte 7a bzw. Befestigungsbügel 7b heraus, an denen der Elektrodendraht 8 angeschlossen ist. Der als Anschlußträger ausgebildete Träger weist die Abdeckschiene 9 auf. Zu diesem Träger führt eine elektrische Zuleitung 12, die einen Anschlußkasten bzw. einen Auswerteschrank 13 mit den Anschlußelementen der Isolatoren verbindet. Der Haltebügel 1 und der Träger 5 kann in einer Höhe von fünf Metern an der Mauer M angebracht sein. Der Träger 5 kann eine Länge von beispielsweise 1,30 Metern aufweisen. Die Träger 5 sind beispielsweise im Abstand von 6 Metern montiert.

### Liste der Bezugszeichen

M Mauer
1 Haltebügel
1 a Befestigungsfläche (am Haltekragen 1 rechtwinklig angeformt)
1b Schräge
1c Haltekragen
1 d Winkelblech
2 Befestigungsschraube für 1 a
3 Quersteg
3a Mutter
3b Stellschraube
4 Scherbolzen
5 Träger
6 Seil
7 Isolator
7a Befestigungsstift für 8
7b Befestigungsbügel für 8
7c Halter des Isolators
8 Elektrodendraht
9 Abdeckschiene
9a Befestigungsschraube für 9
10 Schlauchhalter
11 Trennwand
12 Metallschlauch
12a einzelne Koaxialkabel
13 Anschlußkasten bzw. Auswerteschrank

## Patentansprüche

1. Andordung eines Kapazitiven Schutzzaunes für eine horizontale Elektrodenebene, an einer Mauer (M) einer Befestigungsvorrichtung, an der waagrecht ein Ausleger mit Isolatoren (7) für Elektrodendrähte (8) angeordnet ist, gekennzeichnet durch folgender Merkmale:
a) die Befestigungsvorrichtung ist von einem Haltebügel (1) gebildet, der eine mit Schrauben (2) an der Mauer (M) angeschraubte Befestigungsfläche (1a) und einen rechtwinklig daran angeformten, U-förmig ausgebildeten Haltekragen (1c) mit einer seilabweisenden Schräge (1 b) aufweist,
b) der Ausleger ist von einem Träger (5) mit U-förmigem, nach unten hin offenem Querschnitt gebildet,
c) im Haltebügel (1) ist nahe bei der Befestigungsfläche (1 a) ein Quersteg (3) als Anschlag für den Träger (5) angeordnet,
d) der Träger (5) ist im Haltebügel (1) mit zwei Scherbolzen (4) befestigt, die in einem vorgegebenen Abstand (b) zum Quersteg (3) jeweils durch die Schenkel des Haltebügels (1) und Trägers (5) gesteckt sind, e) die Isolatoren (7) sind mit metallischen Haltern (7c) im Inneren des U-förmigen Trägers (5) befestigt, wobei der Befestigungsstift (7a) bzw. Befestigungsbügels (7b) des Isolators (7) für den Elektrodendraht (8) nach unten herausgeführt ist.

2. Anordnung nach Anspruch 1, dadurch gekennzeichnet, daß über dem Träger (5) eine dachförmige Abdeckschiene (9) angeordnet ist, die den Träger (5) an den Schenkeln umgreift und daran befestigt (9a) ist.

3. Anordnung nach Anspruch 2, dadurch gekennzeichnet, daß an der Innenseite der Schräge (1b) des Haltebügels (1) ein Winkelblech (1d) mit einem Schlauchhalter (10) für einen Metallschlauch (12) befestigt ist, in dem Koaxialkabel (12a) angeordnet sind.

4. Anordnung nach Anspruch 2 oder 3, dadurch gekennzeichnet, daß innerhalb der Abdeckschiene (9) nahe beim Haltebügel (1) eine Trennwand (11) mit einer Öffnung zur Durchführung des Metallschlauches (12) angeordnet ist.

5. Anordnung nach einem der Ansprüche 2 bis 4, dadurch gekennzeichnet, daß der Träger (5) mit der Abdeckschiene (9) Anschlußisolatoren (7) aufweist und als Anschlußträger mit einer Kabelzuführung (12, 12a) ausgebildet ist.

## Revendications

1. Dispositif formant enclos de protection capacitif pour un plan horizontal d'électrodes sur un mur (M), comportant un dispositif de fixation, sur lequel est fixé, horizontalement, un bras en console comportant des isolateurs (7) pour les fils (8) reliés aux électrodes, caractérisé par les particularités suivantes:
a) le dispositif de fixation est formé par un étrier de retenue (1), qui possède une surface de fixation (1 a), fixée à l'aide de vis (2) au mur (M), et un collet de retenue (1c), réalisé en forme de U, formé par façonnage perpendiculairement à cette surface et comportant une partie oblique (1 b) écartant un câble,
b) le bras en console est formé par un support (5), qui possède une section de forme transversale en forme de U s'ouvrant vers le bas,
c) dans l'étrier de retenue (1), une barrette transversale (3) est disposée, en tant que butée pour le support (5), à proximité de la surface de fixation (1 a),
d) le support (5) est fixé dans l'étrier de retenue (1) à l'aide de deux boulons de cisaillement (4), qui sont enfichés, à une distance prédéterminée (b) de la barrette transversale (3), respectivement dans la branche de l'étrier de retenue (1), e) les isolateurs (7) sont fixés, au moyen de supports métalliques (7c), à l'intérieur du support en forme de U (5), la tige de fixation (7a) ou l'étrier de fixation (7b) de l'isolateur (7) pour le fil (8) relié à l'électrode étant ressortie vers le bas.

2. Dispositif selon la revendication 1, caractérisé par le fait qu'au-dessus du support (5) se trouve disposé une plaque de revêtement en forme de toit (9), qui enserre le support (5) au niveau de ses branches et y est fixée (9a).

3. Dispositif suivant la revendication 2, caractérisé par le fait que sur la face intérieure de l'élément oblique (1b) de l'étrier de retenue (1) se trouve fixée une équerre en tôle (1d), qui comporte un élément de retenue (10) servant à retenir un tuyau métallique (12), dans lequel sont disposés des câbles coaxiaux (12a).

4. Dispositif suivant la revendication 2 ou 3, caractérisé par le fait qu'une cloison de séparation (11) comportant une ouverture pour le passage du tuyau métallique (12) est disposée à l'intérieur de la plaque de revêtement (9), à proximité de l'étrier de retenue (1).

5. Dispositif suivant l'une des revendications 2 à 4, caractérisé par le fait que le support (5) muni de la plaque de revêtement (9) comporte des isolateurs de raccordement (7) et est agencé sous la forme d'un support de raccordement comportant une amenée à câbles (12, 12a).

## Claims

1. Capacitive security fence device for a horizontal electrode plane on a wall (M) with a fixing means, on which a cantilevered arm with insulators (7) for the electrode wires (8) is arranged horizontally, characterized by the following features:
a) the fixing means is formed by a retaining bracket (1), which has a fixing surface (1a) screwed onto the wall (M) by screws (2) and a U-shaped retaining collar (1 c), which is formed onto the latter at right angles and has a slope (1 b) from which ropes slide off,
b) the cantilevered arm is formed by a support (5) with U-shaped downwardly open cross-section,
c) in the retaining bracket (1) there is arranged close to the fixing surface (1 a) a transverse web (3) as stop for the support (5), d) the support (5) is fixed in the retaining bracket
(1) by two shear bolts (4), which are inserted at a given distance (b) from the transverse web (3) in each case through the limbs of the retaining bracket (1) and support (5),
e) the insulators (7) are fixed by metal holders (7c) inside the U-shaped support (5), the fixing pin (7a) or fixing bracket (7b) of the insulator (7) for the electrode wire (8) being led out downwards.

2. Device according to Claim 1, characterized in that there is arranged above the support (5) a roof- shaped covering rail (9), which embraces the support (5) at the limbs and is fixed thereto (9a).

3. Device according to Claim 2, characterized in that on the inside of the slope (1 b) of the retaining bracket (1) there is arranged an angled plate (1d) with a tube holder (10) for a metal tube (12), in which coaxial cables (12a) are arranged.

4. Device according to Claim 2 or 3, characterized in that within the covering rail (9), close to the retaining bracket (1), there is arranged a dividing wall (11) with an opening for the leading-through of the metal tube (12).

5. Device according to one of Claims 2 to 4, characterized in that the support (5) with the covering rail (9) has terminal insulators (7) and is designed as a terminal support with a cable lead wire (12, 12a).
